# EUROPÄISCHE PATENTSCHRIFT

(11) **EP 1 312 287 B1**
(45) Veröffentlichungstag und Bekanntmachung des Hinweises auf die Patenterteilung: **22.02.2006**
(21) Anmeldenummer: 02405981.8
(22) Anmeldetag: 14.11.2002
(51) Int. Cl.: A47F 5/10, A47F 5/08, A47B 57/42, A47B 57/56, A47B 57/34, A47B 57/48

(54) **Aufhängevorrichtung mit einer vertikal anzuordnenden Profilschiene und einer darin einhängbaren Konsole**
Hanging device with a rail profile to be vertically mounted and a console suspendable therefrom
Dispositif de suspension comprenant un profilé destiné à être monté verticalement et une console pouvant être accrochée à ce profilé

(30) Priorität: 15.11.2001 CH 21052001
(43) Veröffentlichungstag der Anmeldung: 21.05.2003
(73) Patentinhaber: Visplay International AG, 4132 Muttenz (CH)
(72) Erfinder: Walter, Herbert, 79379 Müllheim (DE)
(74) Vertreter: Ullrich, Gerhard

(56) Entgegenhaltungen:
- DE-A- 10 035 359
- FR-A- 945 260
- GB-A- 2 154 429
- US-A- 3 512 654

## Beschreibung

### Anwendungsgebiet der Erfindung

Die vorliegende Erfindung betrifft eine Aufhängevorrichtung mit einer Profilschiene zum vertikalen Anordnen auf einer Tragstruktur, wie z.B. eine Rückwand, ein Paneel, ein Rahmen oder ein Gestell, und einer in die Profilschiene einhängbaren Konsole. Die Profilschiene weist ein Raster auf, in das man die Konsole einhängen kann, die mit einem Tragarm, einer Querstange oder einem Tablarträger verbunden ist. Mit Abschnitten der Profilschiene gebildete Aufbauten kommen beispielsweise als Informations- und Dekorationsträger in Empfangszonen oder als Gestell zur Präsentation von Waren oder Exponaten oder zur Aufbewahrung von Gegenständen zum Einsatz.

### Stand der Technik

Vorrichtungen zur punktuellen Aufhängung sind vielfältig bekannt (z.B. EP 0 716 825 B1; WO 99/20094; DE 200 09 028 U1). Aufhängevorrichtungen für die in der Horizontalen variable Anordnung von Tragarmen wurden ebenfalls in verschiedenen Ausführungen vorgeschlagen (z.B. WO 99/65368; WO 01/43599). Schliesslich sind viele Varianten von Aufhängevorrichtungen für die in der Vertikalen variable Anordnung von Profilschienen und darin einhängbaren Konsolen bekannt (z.B. DE 201 00 181 U1; DE 100 35 359 A1; FR 945 260; GB 2 154 429 A; US 3 512 654).

### Aufgabe der Erfindung

Die aus dem Stand der Technik bekannten Vorrichtungen haben sich in der Vergangenheit bewährt. Es gibt jedoch das Bedürfnis nach Vervollkommnung, d.h. Erhöhung der Stabilität, Variabilität, Servicefreundlichkeit und Zweckmässigkeit, sowie nach neuen Lösungen, die veränderte Gestaltungsmöglichkeiten eröffnen. Angesichts dessen liegt der Erfindung die Aufgabe zugrunde, eine verbesserte und originelle Aufhängevorrichtung mit erhöhtem Gebrauchswert für das oben definierte Anwendungsgebiet vorzuschlagen, die aus einer Profilschiene zum vertikalen Anordnen auf einer Tragstruktur und einer in die Profilschiene einhängbaren Konsole besteht. Es soll möglich sein, auf einer Profilschiene mehrere Konsolen in verschiedenen Höhen einzuhängen, die Konsolen mit unterschiedlich konfigurierten Lastenträgem zu verbinden und die Profilschiene sowohl in vertikalen Linien, in differierenden Längen nach den örtlichen Gegebenheiten, als auch als kurze Abschnitte anzuordnen.

### Übersicht über die Erfindung

Die Aufhängevorrichtung besteht zunächst aus einem vertikal anzuordnenden Profil mit einer Frontseite, zwei Seitenflanken und einer Rückseite sowie am Profil vorhandenen Eingriffskonturen. Zur Vorrichtung gehört ferner eine an dem Profil einhängbare Konsole mit zu den Eingriffskonturen komplementären Fixierelementen. Die Konsole weist ein Umfassungsteil auf, in dem die Fixierelemente angeordnet sind, und umfasst im eingehängten Zustand die Frontseite sowie die beiden Seitenflanken des Profils.

Die Fixierelemente sind an einer Klammerpartie des Umfassungsteils der Konsole auf einer Feder gelagerte Elemente oder als eigenelastische Elemente angeordnet. Die Eingriffskonturen im Profil sind in den Seitenflanken des Profils angeordnet und im Verhältnis zur Frontseite hinterschnitten.

Die nachfolgenden Merkmale beziehen sich auf spezielle Ausführungen der Erfindung: Die Eingriffskonturen sind als hinterschnittene, keilförmige Schlitze in den Seitenflanken ausgebildet, weisen unten einen simsartigen Absatz auf und laufen sukzessive, vorzugsweise in einer schiefen Ebene aufsteigend zur Ebene der Seitenflanken auf.

Die Eingriffskonturen sind auf der einen Seitenflanke zu den Eingriffskonturen auf der anderen Seitenflanke symmetrisch angeordnet. Die Fixierelemente in der Konsole sind jeweils ein auf einer Feder gelagerter Keil, wobei jeweils eine Feder und ein Keil beidseits einer das Profil aufnehmenden Aussparung vorgesehen sind. Die Federn und die Keile halten sich in Ausnehmungen eingesetzt gegenseitig.

Das Profil besteht aus einer rückseitigen Leiste mit den Eingriffskonturen, die vorzugsweise aus Kunststoff ist, und einer vorderen Leiste. Das Profil wird als Stangenmaterial oder in kurzen Stücken mit zumindest einem Paar von Eingriffskonturen eingesetzt.

### Kurzbeschreibung der beigefügten Zeichnungen

Es zeigen:
- Figur 1A -: eine erfindungsgemässe Aufhängevorrichtung, mit einem Profil, das mit seitlichem, hinterschnittenem Schlitzraster versehen ist, und eine zugehörige Konsole, im eingehängten Zustand, in Perspektivdarstellung;
- Figur 1B -: die Anordnung gemäss Figur 1A, in Frontansicht;
- Figur 1C -: die Anordnung gemäss Figur 1A, in Seitenansicht;
- Figur 1D -: das Profil gemäss Figur 1A;
- Figur 1E -: das Profil gemäss Figur 1A, im Vertikalschnitt;
- Figur 1F -: das Profil gemäss Figur 1G, im vergrösserten Horizontalquerschnitt;
- Figur 1G -: das Profil gemäss Figur 1A, für rückseitige Verschraubung;
- Figur 1H -: das Profil gemäss Figur 1G, im vergrösserten Horizontalquerschnitt;
- Figur 1I -: das Profil gemäss Figur 1A, für frontseitige Verschraubung, mit gelöster Abdeckung;
- Figur 1J -: die Anordnung gemäss Figur 1 I, mit auf das Profil aufgerasteter Abdeckung;
- Figur 1K -: das Profil gemäss Figur 1J, im vergrösserten Horizontalquerschnitt;
- Figur 1L -: das Profil gemäss Figur 1D, in Perspektivansicht auf die Rückseite;
- Figur 2A -: die Konsole gemäss Figur 1A, in rückseitiger Perspektive;
- Figur 2B -: die Konsole gemäss Figur 2A, in Explosivdarstellung;
- Figur 2C -: die Stellung der Federn und Keile aus der Konsole gemäss Figur 2A, mit der Konsole im Eingriff in das Profil;
- Figur 2D -: die Stellung der Federn und Keile aus der Konsole gemäss Figur 2A, mit der Konsole in der Freiposition am Profil;
- Figur 3A -: die Anordnung gemäss Figur 1A, in der Rastposition, in Perspektivdarstellung;
- Figur 3B -: Anordnung gemäss Figur 3A, im vergrösserten Horizontalschnitt;
- Figur 4A -: die Anordnung gemäss Figur 1A, in der Gleitposition, im vergrösserten Horizontalschnitt;
- Figur 4B -: die Anordnung gemäss Figur 4A, im Vertikalschnitt;
- Figur 5A -: die Anordnung gemäss Figur 1A, in der Freiposition, in Perspektivdarstellung;
- Figur 5B -: die Anordnung gemäss Figur 5A, im vergrösserten Horizontalschnitt;
- Figur 5C -: die Anordnung gemäss Figur 5A, im vergrösserten Vertikalschnitt;
- Figur 6A -: die Anordnung gemäss Figur 1A, mit einer universellen Konsole, in der Rastposition, in Perspektivdarstellung;
- Figur 6B -: die Anordnung gemäss Figur 6A, in der Draufsicht;
- Figur 6C -: die Anordnung gemäss Figur 6A, im vergrösserten Horizontalschnitt;
- Figur 7A -: ein Paneel mit der Aufhängevorrichtung, gemäss Figur 1A, und verschieden konfigurierten Lastenträgern;
- Figur 7B -: ein Profilstück mit einem Paar von Rastnuten;
- Figur 7C -: eine universelle Konsole, gemäss Figur 6A;
- Figur 7D -: eine Konsole mit einem geraden Tragarm;
- Figur 7E -: eine Konsole mit einem abgestuften Tragarm;
- Figur 7F -: eine Konsole mit einem Tragarm zur Aufnahme einer Querstange;
- Figur 7G -: eine Konsole mit einem T-Tragarm;
- Figur 7H -: eine Konsole mit einer Hakenschiene; und
- Figur 7 I -: eine Konsole mit Tablaraufnehmern.

### Ausführungsbeispiel

Anhand der beiliegenden Zeichnungen erfolgt nachstehend die detaillierte Beschreibung eines Ausführungsbeispiels zur erfindungsgemässen Aufhängevorrichtung in verschiedenen Modifikationen.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 1L

Die Aufhängevorrichtung besteht zunächst aus einem im Querschnitt rechteckigen Profil **1** mit in Relation zur Frontseite **10** hinterschnittenem Schlitzraster **3** und einer Rückseite **13**. Das Schlitzraster **3** ist an beiden Seitenflanken **11,12** zueinander symmetrisch vorhanden, so dass sich Schlitzpaare ergeben, deren jeweils beide Schlitze auf gleicher Höhe liegen. Die systematisch paarweise angeordneten Schlitze **3** haben unten jeweils einen simsförmigen Absatz **30** und nach oben einen schiefen Auslauf **31** auf die Ebene der Seitenflanken **11,12.** Besonders vorteilhaft ist es, das Profil **1** zweiteilig zu gestalten, nämlich mit einer hinteren Leiste **18** aus Kunststoff, worin sich die Schlitze **3** günstig einarbeiten lassen, und einer vorderen Leiste **19,** z.B. aus Aluminium, welche die hintere Leiste **18** bis über das Schlitzraster **3** überdeckt, wodurch dieses seine hinterschnittene Kontur erhält. Beide Leisten **18,19** sind formschlüssig zusammengefügt. Beispielsweise eine Pfeilmarkierung an der hinteren Leiste **18** könnte die korrekte Montagerichtung anzeigen. Eine Ausführung des Profils **1** ist für die rückseitige Verschraubung - durch die hintere Leiste **18** hindurch - vorgesehen (s. Figuren 1F bis 1H). Eine andere Ausführung des Profils **1** dient der frontseitigen Verschraubung - durch die vordere Leiste **19** hindurch -, wobei dann zur Abdeckung der Schraubenlöcher und -köpfe eine Deckleiste **19'** vorhanden ist (s. Figuren 1 I bis 1K). Die Konsole **2** mit dem daran angesetzten Lastenträger **4** hat wiederum ein Umfassungsteil **20** mit der oberen Klammerpartie **22** und der sich darunter nach unten erstreckenden Stützpartie **23.**

### Figuren 2A bis 5C

Die Konsole **2** besitzt eine U-förmige, sich vertikal erstreckende und zum Querschnitt des Profils **1** komplementäre Aussparung, um darin das Profil **1** bei eingehängter Konsole **2** mit dessen Frontseite **10** und den beiden Seitenflanken **11,12** aufzunehmen. In der sich oben befindenden Klammerpartie **22** der Konsole **2** sind beidseitig der Aussparung auf Federn **5** gelagerte, begrenzt zur Seite bewegliche Keile **50** eingesetzt, die zum elastischen Eingriff in ein ausgewähltes Schlitzpaar **3** vorgesehen sind. Die Federn **5** bewirken eine aufeinander gerichtete Vorspannung der Keile **50**, deren Spitzen in der Ruheposition in die Aussparung hineinragen. Die Keile **50** und Federn **5** sind separate Bauteile, die sich - in Ausnehmungen in die Klammerpartie **22** eingesetzt - gegenseitig halten.

Ist die Konsole **2** in das Profil **1** in einer gewählten Höhe ordnungsgemäss und lastaufnehmend eingehängt - dieser Zustand wird als *Rastposition* definiert -, ragen die von den Federn **5** vorgeschobenen Keile **50** in das Schlitzpaar **3** hinein und sitzen auf den Abätzen **30** beider Schlitze **3** auf. Die vertikale Lastkomponente, welche von der eingehängten Konsole **2** auf das tragende Profil **1** wirkt, wird von den in das Schlitzpaar **3** eingreifenden Keilen **50** aufgenommen. Die abwärts weisende schräge Lastkomponente wird von der Stützpartie **23** und den Seiten der Keile **50** abgefangen. Die Keile **50** sind weitgehend aufeinander zugefahren und eine Abwärtsbewegung der Konsole **2** ist blockiert (s. Figuren 2C, 3A und 3B).

Bei der *Gleitposition* (s. Figuren 4A und 4B) befindet sich die Konsole **2** vor dem Einfahren in die *Rastposition* oder beim Herausfahren aus dieser. Wird die auf dem Profil **1** hängende Konsole **2** aufwärts gehoben, beginnen die Keile **50** an den schiefen Ausläufen **31** des belegten Schlitzpaares **3** entlang hochzufahren und werden hierbei gegen die Spannung der Federn **5** nach aussen gedrückt, quasi sukzessive mit dem Hochfahren und Verlassen des Schlitzpaares **3** geöffnet.

Bei weiterem Hochfahren der im Profil **1** eingehängten Konsole **2** und damit zunehmendem Verlassen des ursprünglich belegten Schlitzpaares **3,** wird schliesslich die *Freiposition* der Konsole **2** erreicht (s. Figuren 2D, 5A bis 5C). Die Keile **50** sind völlig aus dem Schlitzpaar **3** herausgefahren, haben die maximale Öffnung zwischen sich erreicht und setzen jetzt auf den Seitenflanken **11,12** des Profils **1** auf. Hier kann die Konsole **2** vom Profil **1** abgenommen, weiter aufwärts oder wieder abwärts bis zum erneuten Einrasten im ursprünglich belegten Schlitzpaar **3** geschoben werden.

In der *Separatposition* ist die Konsole **2** vom Profil **1** abgenommen; die Keile **50** sind von den Federn **5** maximal bis zur Begrenzung in die Aussparung hin geschoben und liegen jetzt im geringsten Abstand zueinander (s. Figur 2A). Durch Anschrägungen an den Keilen **50** lässt sich die Konsole **2** in jeder Höhenlage in das Profil **1** einhängen.

### Figuren 6A bis 7I

Das aus der hinteren Leiste **18** mit dem Schlitzraster **3** und der vorderen Leiste **19** zusammengesetzte Profil **1** wird als besonders vorteilhaft angesehen. Die in den Figuren 6A bis 6C am Profil **1** hängend gezeigte Konsole **2** lässt sich mit verschieden konfigurierten Lastenträgern **4** kombinieren, wie in den Figuren 7A und 7D bis 7I dargestellt.

Für spezielle Gestaltungen und Anwendungen kann man kurze Stücke des Profils **1** auf einer Tragstruktur befestigen. Solche Stücke haben zumindest ein Paar von gegenüber liegenden Schlitzen **3.** Auch an derartigen Profilstücke **1** lassen sich die Konsolen **2** einhängen, wobei eine vertikale Höhenverschiebung hier entfällt (s. Figuren 7B und 7C).

## Patentansprüche

1. Aufhängevorrichtung bestehend aus:
a) einem vertikal anzuordnenden Profil **(1)** mit einer Frontseite **(10),** zwei Seitenflanken **(11,12)** und einer Rückseite **(13)** sowie am Profil **(1)** vorhandenen Eingriffskonturen **(3);** und
b) einer an dem Profil **(1)** einhängbaren Konsole **(2)** mit zu den Eingriffskonturen **(3)** komplementären Fixierelementen **(50);** wobei
c) die Konsole **(2)** ein Umfassungsteil **(20)** aufweist, in dem die Fixierelemente **(50)** angeordnet sind; und
d) die Konsole **(2)** die Frontseite **(10)** sowie die beiden Seitenflanken **(11,12)** des Profils **(1)** umfasst, **dadurch gekennzeichnet, dass**
e) die Fixierelemente **(50)** an einer Klammerpartie **(22)** des Umfassungsteils **(20)** der Konsole **(2)** auf einer Feder **(5)** gelagerte Elemente **(50)** oder als eigenelastische Elemente **(50)** angeordnet sind; und
f) die Eingriffskonturen **(3)** im Profil **(1)** in den Seitenflanken **(11,12)** des Profils **(1)** angeordnet sind und im Verhältnis zur Frontseite **(10)** hinterschnitten sind.

2. Aufhängevorrichtung nach Anspruch 1, **dadurch gekennzeichnet, dass** die Eingriffskonturen **(3)** als hinterschnittene, keilförmige Schlitze **(3)** in den Seitenflanken **(11,12)** ausgebildet sind, unten einen simsartigen Absatz **(30)** aufweisen und sukzessive, vorzugsweise in einer schiefen Ebene **(31)** aufsteigend zur Ebene der Seitenflanken **(11,12)** auflaufen.

3. Aufhängevorrichtung nach zumindest einem der Ansprüche 1 und 2, **dadurch gekennzeichnet, dass**
a) die Eingriffskonturen **(3)** auf der einen Seitenflanke **(11)** zu den Eingriffskonturen **(3)** auf der anderen Seitenflanke **(12)** symmetrisch angeordnet sind;
b) die Fixierelemente **(50)** in der Konsole **(2)** jeweils ein auf einer Feder **(5)** gelagerter Keil **(50)** sind, wobei jeweils eine Feder **(5)** und ein Keil **(50)** beidseits einer das Profil **(1)** aufnehmenden Aussparung vorgesehen sind; und
c) die Federn **(5)** und die Keile **(50)** sich in Ausnehmungen eingesetzt gegenseitig halten.

4. Aufhängevorrichtung nach zumindest einem der Ansprüche 1 bis 3, **dadurch gekennzeichnet, dass**
a) das Profil **(1)** aus einer rückseitigen Leiste **(18)** mit den Eingriffskonturen **(3),** die vorzugsweise aus Kunststoff ist, und einer vorderen Leiste **(19)** besteht; und
b) das Profil **(1)** als Stangenmaterial oder in kurzen Stücken mit zumindest einem Paar von Eingriffskonturen **(3)** eingesetzt wird.

## Claims

1. A suspension device comprising:
a) a profile **(1)** which is to be arranged vertically and has a front side **(10),** two side flanks **(11,12)** and a rear side **(13)** and also engagement contours **(3)** provided on the profile **(1);** and
b) a bracket **(2)** which can be suspended on the profile **(1)** and has fixing elements **(50)** which are complementary to the engagement contours **(3);** whereas
c) the bracket **(2)** has an encompassing part **(20)** in which the fixing elements **(50)** are arranged; and
d) the bracket **(2)** encases the front side **(10)** and the two side flanks **(11,12)** of the profile **(1), characterised in that**
e) the fixing elements **(50)** at a clamp portion **(22)** of the encompassing part **(20)** of the bracket **(2)** are elements **(50)** mounted on a spring **(5)** or are arranged as inherently elastic elements **(50);** and
f) the engagement contours **(3)** in the profile **(1)** are arranged in the side flanks **(11,12)** of the profile **(1)** and are undercut in relation to the front side **(10).**

2. The suspension device according to Claim 1, **characterised in that** the engagement contours **(3)** are designed as undercut, wedge-shaped slots **(3)** in the side flanks **(11,12),** have a ledge **(30)** at the bottom and slope up gradually, preferably in a slanting plane **(31),** to the plane of the side flanks **(11,12).**

3. The suspension device according to at least one of the Claims 1 and 2, **characterised in that**
a) the engagement contours **(3)** on one side flank **(11)** are arranged symmetrically in relation to the engagement contours **(3)** on the other side flank **(12);**
b) the fixing elements **(50)** in the bracket **(2)** are constituted in each case by a wedge **(50)** mounted on a spring **(5),** in each case one spring **(5)** and one wedge **(50)** being provided on either side of an aperture receiving the profile **(1);** and
c) the springs **(5)** and the wedges **(50),** inserted in cutouts, secure one another.

4. The suspension device according to at least one of the Claims 1 to 3, **characterised in that**
a) the profile **(1)** comprises a rear strip **(18),** which contains the engagement contours **(3)** and is preferably made of plastic, and a front strip **(19);** and
b) the profile **(1)** is used as bar material or in short lengths with at least one pair of engagement contours **(3).**

## Revendications

1. Dispositif de suspension consistant en:
a) un profilé **(1)** à placer verticalement avec un parement frontal **(10),** deux flancs latéraux **(11,12)** et une face dorsale **(13),** ainsi que des contours d'accrochage **(3)** existant dans le profilé **(1);** et
b) une console **(2)** accrochable au profilé **(1)** avec des éléments de fixation **(50)** qui correspondent aux contours d'accrochage **(3),** tandis que
c) la console **(2)** présente une pièce enveloppante **(20)** dans laquelle sont disposés les éléments de fixation **(50);** et que
d) la console **(2)** enveloppe le parement frontal **(10)** ainsi que les deux flancs latéraux **(11,12)** du profilé **(1), caractérisé en ce que**
e) les éléments de fixation **(50)** sont disposés dans une partie agrippante **(22)** de la pièce enveloppante **(20)** de la console **(2)** éléments **(50)** appuyés sur un ressort **(5)** ou comme éléments **(50)** ayant leur propre élasticité; et
f) les contours d'accrochage **(3)** dans le profilé **(1),** sont disposés dans les flancs latéraux **(11,12)** du profilé **(1)** et creusés en contre-dépouille par rapport au parement frontal **(10).**

2. Dispositif de suspension selon revendication 1, **caractérisé en ce que** les contours d'accrochage **(3)** sont formés dans les flancs latéraux **(11,12)** comme encoches **(3)** cunéiformes en contre-dépouille avec, en bas, un gradin formant appui **(30)** suivi successivement d'un plan qui remonte de préférence en plan incliné **(31)** jusqu'à la surface des flancs latéraux **(11,12).**

3. Dispositif de suspension selon au moins l'une des revendications 1 et 2, **caractérisé en ce que**
a) les contours d'accrochage **(3)** sur un flanc latéral **(11)** sont disposés symétriquement par rapport aux contours d'accrochage **(3)** sur l'autre flanc latéral **(12);**
b) les éléments de fixation **(50)** dans la console **(2)** sont constitués chacun d'une clavette **(50)** appuyée sur un ressort **(5),** tandis que un ressort **(5)** et une clavette **(50)** sont prévus chaque fois des deux côtés d'un évidement recevant le profilé; et
c) les ressorts **(5)** et les clavettes **(50)** insérés dans des creux se tiennent les uns contre les autres.

4. Dispositif de suspension selon au moins l'une des revendications 1 à 3, **caractérisé en ce que**
a) le profilé **(1)** se compose d'un tasseau arrière **(18)** comportant les contours d'accrochage **(3),** fabriqué de préférence en matière plastique, et d'un tasseau avant **(19);** et
b) le profilé **(1)** est utilisé comme barre ou en segments courts avec au moins une paire de contours d'accrochage **(3).**
